# FASCICULE DE BREVET EUROPEEN

(11) **EP 0 237 439 B1**
(45) Date de publication et mention de la délivrance du brevet: **16.05.1990**
(21) Numéro de dépôt: 87400554.9
(22) Date de dépôt: 12.03.1987
(51) Int. Cl.: B21B 31/07, B21D 1/02

(54) **Dispositif de maintien axial d'un rouleau**
Vorrichtung zum axialen Halten einer Rolle
Device for axially holding a roll

(30) Priorité: 12.03.1986 FR 8603530
(43) Date de publication de la demande: 16.09.1987
(73) Titulaire: CLECIM, F-92402 Courbevoie Cédex (FR)
(72) Inventeur: Paulhac, René, F-42290 Sorbiers (FR)
(74) Mandataire: Le Brusque, Maurice

(56) Documents cités:
- PATENT ABSTRACTS OF JAPAN, vol. 8, no. 263 (M-342)[1700], 4 décembre 1984
- PATENT ABSTRACTS OF JAPAN, vol. 3, no. 157 (C-68), 22 décembre 1979, page 86 C 68

## Description

L'invention a pour objet un dispositif de maintien axial d'un rouleau monté rotatif autour de son axe dans un bâti fixe.

Dans certaines applications, par exemple dans les dispositifs de planage en continu de bandes métalliques, on utilise des rouleaux tournant autour d'un axe mais ne pouvant pas, pour diverses raisons, être fixés sur des paliers destinés à les maintenir en position, car ils doivent avoir un degré de liberté dans le sens axial et être simplement maintenus radialement dans leur position de travail. Un tel rouleau est donc monté en appui sur des galets ou sur un rouleau de support et son arbre de rotation est équipé à ses extrémités de butées d'appui axial qui entrent en contact, soit dans un sens, soit dans l'autre avec des plaques d'appui montées sur le bâti de support, en fonction des sollicitations axiales de sens variable qui s'exercent en service. Normalement, chaque butée d'appui est constituée d'une bille montée à une extrémité de l'arbre de rotation du rouleau et susceptible de prendre appui sur une plaque d'usure de forme appropriée montée à l'endroit voulu sur le bâti. La bille tourne avec le rouleau lorsqu'elle n'est pas en appui mais est stoppée en un temps très court lorsqu'elle vient en contact avec la plaque d'usure. Elle est donc fixée sur un support monté rotatif autour de l'axe de rotation, à l'extrémité de l'arbre. Les dispositifs utilisés à cet effet jusqu'à présent, donnent satisfaction jusqu'à des vitesses d'environ 3500 t/mn. Cependant, on est amené maintenant à envisager des vitesses de rotation beaucoup plus grandes, de l'ordre de 10 à 12.000 t/mn et l'inertie du support tournant est alors trop importante pour lui permettrel dans de bonnes conditions, d'arrêter sa rotation lorsque la bille vient en contact avec le bâti.

L'invention a pour objet un nouveau dispositif de maintien axial, permettant, grâce à un montage particulier de réduire l'inertie des parties tournantes et de réaliser l'appui par une bille de petit diamètre en diminuant l'échauffement produit par frottement lors des contacts avec des plaques d'appui et donc de fonctionner à des vitesses de rotation très importantes.

Conformément à l'invention, à chaque extrémité de l'arbre du rouleau, la bille d'appui est sertie à l'extrémité d'une pièce de support constituée d'un embout limité latéralement par une face cylindrique comprenant un épaulement délimitant, du côté du rouleau , une base à section élargie placée à l'intérieur d'un logement ménagé à l'extrémité du rouleau et limité, du côté du rouleau, par un fond transversal et, sur sa périphérie , par une paroi latérale cylindrique, ladite base élargie prenant appui, dans le sens axial sur le fond du logement , par l'intermédiaire d'une butée axiale et dans le sens transversal, sur la paroi latérale du logement, par l'intermédiaire d'un roulement de centrage de l'embout sur l'axe de rotation, l'ensemble étant maintenu par un chapeau de fermeture du logement, fixé sur la paroi latérale de ce dernier et comprenant un fond plan percé d'un orifice de passage de l'embout et prenant appui, dans le sens axial, sur l'épaulement de la face latérale de l'embout.

De façon avantageuse, le roulement de centrage de la base élargie sur la paroi latérale du logement est un roulement à aiguilles.

D'autre part, le rouleau n'étant pas maintenu par des paliers mais par appui radial, généralement sur un autre rouleau, son axe de rotation peut être amené à se déplacer légèrement parallèlement à lui-même , à l'intérieur du bâti fixe , par suite de l'usure de l'enveloppe extérieure du rouleau. Dans ce cas, la bille d'appui du rouleau risque de ne plus être centrée par rapport à la pièce d'usure placée sur le bâti. Selon une disposition préférentielle, le dispositif comprend un moyen de réglage de la position de la pièce d'usure sur le bâti, en fonction de la position de l'axe de rotation. Ce moyen de réglage peut avantageusement être constitué d'une pièce de maintien de la pièce d'usure, montée coulissante suivant la direction de déplacement de l'axe de rotation, dans une rainure ménagée sur le bâti, et susceptible d'être fixée en position réglable le long de la rainure, au moyen d'un organe amovible de fixation.

Mais l'invention sera mieux comprise par la description détaillée d'un mode de réalisation donné à titre d'exemple et représenté sur les dessins annexés.

- la Fig. 1 est une vue en coupe axiale d'une butée d'appui de rouleau, selon l'invention;
- la Fig. 2 est une vue en coupe, selon la flèche II-Il de la Fig. 1.

Sur la Fig. 1, on a représenté schématiquement l'extrémité d'un rouleau 1 monté rotatif autour de son axe 10 sur un bâti 2. Le rouleau 1 peut être par exemple un rouleau de planéité sur lequel passe à grande vitesse, une bande métallique 11. Il est maintenu radialement de façon classique, par des moyens non représentés, par exemple des galets de support répartis régulièrement autour de son axe ou bien un rouleau d'appui placé du côté opposé à la tôle 11.

A chacune de ses extrémités, le rouleau 1 est muni d'une bille de contact 3 qui, selon les sollicitations axiales appliquées sur le rouleau, peut venir prendre appui sur une pièce d'usure 4, montée sur le bâti 2.

Le bille de contact 3 est sertie à l'extrémité d'une pièce de support 5 constituée d'un embout 51, prolongé du côté du rouleau, par une base élargie 52. L'embout 51 et la base 52 sont limités par les faces latérales cylindriques centrées sur un même axe 50 qui est aligné avec l'axe 10 de rotation du rouleau. La base 52 a un diamètre supérieur à celui de l'embout 51, de façon à ménager, entre leurs faces latérales, un épaulement 53.

La base élargie 52 s'emboîte à l'intérieur d'un logement limité latéralement par une paroi cylindrique 61 et, du côté du rouleau, par un fond 62 transversal à l'axe. De préférence, le logement 6 est ménagé dans une pièce 63 formant le corps de la butée axiale et fixé par une vis 64 à l'extrémité du rouleau, de telle sorte que l'axe 60 de la cuvette 6 coïncide avec l'axe 10 du rouleau.

La base 52 de la pièce de support 5 est maintenue dans le logement 6, d'une part, radialement par un roulement de centrage 65 interposé entre la face interne 61 de la cuvette 6 et la face latérale de la base 52, et d'autre part, axialement, par une butée axiale 66 interposée entre la face d'extrémité 54 de la base 52 et le fond 62 de la cuvette 6. Dans cette position, l'épaulement 53 se trouve sensiblement dans le plan de l'extrémité de la paroi latérale cylindrique 61 du logement.

L'ensemble est maintenu par un chapeau 7 de fermeture du logement comprenant une douille 71 munie d'un filetage interne qui se visse sur un filetage correspondant 67 ménagé sur la paroi latérale (61) du logement (6). Le chapeau 7 est fermé par un fond plan 73, percé d'un orifice de passage de t'embout 50 et qui s'appuie sur l'épaulement 53, de façon à maintenir en place la base 52, à l'intérieur du logement. De façon avantageuse, l'orifice de passage de l'embout 51 est constitué par un alésage ménagé dans l'axe d'un manchon cylindrique 74 qui prolonge le chapeau 7, sensiblement jusqu'à l'extrémité de l'embout, celui-ci étant enfilé dans l'alésage axial sans cependant être serré, de telle sorte que le manchon 74 constitue un palier lisse coopérant avec le roulement 65 pour maintenir l'axe 50 de la bille aligné avec l'axe 10 du rouleau, sans interdire une rotation de l'embout 51 par rapport au manchon 74.

Par ailleurs, la plaque d'usure 4 est montée dans une pièce de support 41 qui comprend un prolongement en forme de U 42 venant se placer au-dessous du manchon 74. Le prolongement 42 sert ainsi à supporter le rouleau 1 en cas d'arrêt, par exemple, au cours d'un démontage.

De façon avantageuse, la pièce de support 41 peut être fixée en position réglable sur le bâti 2. A cet effet, la pièce de support 41 est munie d'une queue 43 qui s'enfile dans un trou oblong ou une rainure 21 ménagée dans le bâti 2 et permettant le coulissement de la queue 43, suivant une direction parallèle à la direction d'appui du rouleau 1 sur son support. La pièce de support 41 est fixée sur le bâti 2 par un épaulement 45 et une rondelle 46 serrée par un boulon 47. De la sorte, en cas d'usure du rouleau 1 déterminant un léger déplacement de son axe 10, il est possible de déplacer en conséquence, la pièce de support 41, et par conséquent, la plaque d'usure 4 de façon que la bille de contact 3 reste parfaitement centrée sur la plaque d'usure 4.

On voit que, dans la disposition selon l'invention, la partie tournante de la butée sur laquelle est fixée la bille 3 est simplement constituée par la pièce de support 5 qui a une inertie très réduite. Lorsque le rouleau 1 est entraîné à grande vitesse, la pièce de support 5 et la bille 3 tournent également autour de l'axe 10. Cependant, en cas d'appui sur la plaque d'usure 4, la rotation de la pièce de support 5 et de la bille 3 peut être arrêtée en un temps très court en raison de la raible inertie de la pièce de support, centrée par le roulement 65 et prenant appui sur la butée axiale 66.

Pour diminuer autant que possible l'inertie des parties tournantes, il est avantageux d'utiliser un roulement à aiguilles pour lè centrage de la pièce de support 5.

La faible inertie de l'ensemble des parties tournantes ainsi que le faible contact entre la bille 3 de petit diamètre et la plaque d'usure 4 permettent de réduire l'énergie de chaleur produite par les frottements lorsque la bille 3 vient s'appuyer sur la plaque d'usure 4.

Cette diminution de production de chaleur permet d'avoir des vitesses supérieures à 12000 t/mn pour des cylindres de diamètre de l'ordre de 20 mm.

## Revendications

1. Dispositif de maintien axial d'un rouleau (1) monté rotatif autour de son axe (10) dans un bâti fixe (2) et prenant appui axialement sur ce dernier, à chaque extrémité, par l'intermédiaire d'une bille de contact (3) centrée sur l'axe de rotation (10), caracteri- sé par le fait que, à chaque extrémité, la bille de contact (3) est sertie à l'extrémité d'une pièce de support (5) constituée d'un embout cylindrique (51) prolongé, du côté du rouleau, par une base élargie (52) ayant un diamètre supérieur à celui de l'embout (51) et s'emboîtant dans un logement (6) ménagé à l'extrémité du rouleau (1) et limité, du côté du rouleau par un fond transversal (62) et sur sa périphérie par une paroi latérale cylindrique (61), ladite base élargie (52) prenant appui, dans le sens axial, sur le fond (62) du logement (6), par l'intermédiaire d'une butée axiale (66) et dans le sens radial sur la paroi latérale (61) du logement (6), par l'intermédiaire d'un roulement (65) de centrage de l'embout (51) sur l'axe de rotation (10), l'ensemble étant maintenu par un chapeau (7) de fermeture du logement (6), fixé sur la paroi latérale (61) de ce dernier et comprenant un fond plan (73) percé d'un orifice de passage de l'embout (51) et prenant appui, dans le sens axial, sur un épaulement (53) ménagé entre les faces latérales cylindriques de l'embout (51) et de la base d'appui (52).

2. Dispositif de maintien axial selon la revendication 1, caractérisé en ce que le roulement (65) de centrage de la base élargie (52) sur la paroi latérale du logement (6) est un roulement à aiguilles.

3. Dispositif de maintien axial selon la revendication 1, caractérisé en ce que le chapeau (7) de fermeture comprend une douille (71) munie d'un filetage intérieur susceptible de se visser sur un filetage correspondant (67) de la paroi latérale (61) du logement (6).

4. Dispositif de maintien axial selon la revendication1, dans lequel l'axe (10) de rotation du rouleau (1) peut se déplacer parallélement à lui-même, à l'intérieur du bâti fixe (2), ce dernier étant muni, en face de chaque bille de contact, d'une pièce d'usure (4), caractérisé par le fait qu'il comprend un moyen (41, 47) de réglage de la position de la pièce d'usure (4) sur le bâti en fonction de la position de l'axe de rota- fion (10).

5. Dispositif de maintien axial selon la revendication 4, caractérisé en ce que le moyen de réglage de la position de la pièce d'usure comprend une pièce (41) de maintien de la pièce d'usure (4), montée coulissante, suivant la direction de déplacement de l'axe de rotation (10), dans une rainure (21) ménagée sur le bâti (2) et un organe amovible (43, 47) de fixation de la pièce de maintien (41) en position réglable, le long de la rainure (21).

## Patentansprüche

1. Vorrichtung zum axialen Halten einer in einem stationären Gestell um deren Achse (10) drehbar montierte Rolle, wobei sich die Achse an ihrem jeweiligen Ende über eine auf die Drehachse (10) zentrierte Kontaktkugel (3) axial auf dem Gestell abstützt, dadurch gekennzeichnet, dass die Kontaktkugel (3) an dem jeweiligen Ende in einem Abstützteil (5) eingefalzt ist, bestehend aus einem mit einem verbreitenden Absatz (52) rollenseitig verlängerten zylindrischen Endstück (51), wobei der Absatz (52) im Durchmesser grösser ist als das Endstück (51) und in eine am Ende der Rolle (1) angeordnete Aufnahme (6) einsteckbar ist, die rollenseitig durch einen Querboden (62) und im Umfang durch eine zylindrische Seitenwand (61) begrenzt ist, wobei der breitere Absatz (52) in axialer Richtung auf dem Boden (62) der Aufnahme (6) über ein Axiallager (66) und in radialer Richtung auf der Seitenwand (61) der Aufnahme (6) über ein Lager (65) zum Zentrieren des Endstückes (51) auf der Drehachse (10) abgestützt ist und wobei die gesamte Einheit über eine an der Seitenwand (61) befestigte Verschlusskappe (7) der Aufnahme (6) gehalten wird, die einen flachen Boden (73) mit einer Durchgangsöffnung für das Endstück (51) aufweist und in axialer Richtung auf einem zwischen den zylindrischen Seitenflächen des Endstückes (51) und dem breiteren Absatz (52) angeordneten Bund (53) abgestützt ist.

2. Axiale Haltevorrichtung nach Anspruch 1, dadurch gekennzeichnet, dass das Lager (65) zum Zentrieren des breiteren Absatzes (52) auf der Seitenwand der Aufnahme (6) ein Nadellager ist.

3. Axiale Haltevorrichtung nach Anspruch 1, dadurch gekennzeichnet, dass die Verschlusskappe (7) eine Hülse (71) mit Innengewinde umfasst, die auf ein entsprechendes Gewinde (67) der Seitenwand (61) der Aufnahme (6) aufgeschraubt werden kann.

4. Axiale Haltevorrichtung nach Anspruch 1, in welcher die Drehachse (10) der Rolle (1) in dem stationären Gestell (2) parallel zu sich selbst verschiebbar ist, das gegenüber der jeweiligen Kontaktkugel ein Verschleissteil (4) aufweist, dadurch gekennzeichnet, dass sie ein Mittel (41, 47) zum Einstellen der Lage des Verschleissteils (4) auf dem Gestell entsprechend der Lage der Drehachse (10) aufweist.

5. Axiale Haltevorrichtung nach Anspruch 4, dadurch gekennzeichnet, dass das Einstellmittel der Verschleissteillage ein Halteelement (41) für das Verschleissteil (4) umfasst, das gemäss der Verschiebungsrichtung der Drehachse (10) in einer in dem Gestell angeordneten Nut (21) gleitend montiert ist, sowie ein abnehmbares Element (43, 47) zum Feststellen des Halteteils (41) in der einstellbaren Stellung entlang der Nut (21).

## Claims

1. Device for axially supporting a roller (1) mounted rotatably about its axis (10) in a fixed frame (2) and resting axially on the latter, at each end, by means of a contact ball bearing (3) centred about the axis of rotation (10), characterized in that, at each end, the contact ball bearing (3) is mounted on the end of a support piece (5) consisting of a cylindrical insert (51) extended, on the roller side, by an enlarged base piece (52) having a diameter greater than that of the insert (51) and fitting inside a recess (6) provided at the end of the roller (1) and limited, on the roller side, by a transverse end wall (62) and, on its periphery, by a cylindrical side wall (61), the said enlarged base piece (52) bearing, in the axial direction, against the end wall (62) of the recess (6), by means of an axial bearing (66) and, in the radial direction, against the side wall (61) of the recess (6), by means of a rolling bearing (65) centring the insert (51) about the axis of rotation (10), the assembly being held in position by a cap (7) which closes the recess (6) and is fixed onto the side wall (61) of the latter and comprises a flat end wall (73) provided with an orifice through which the insert (51) passes and bearing, in the axial direction, against a shoulder (53) formed between the cylindrical side surfaces of the insert (51) and the bearing base piece (52).

2. Axial support device according to claim 1, characterized in that the rolling bearing (65) centring the enlarged base piece (52) and located on the side wall of the recess (6) is a needle roller bearing.

3. Axial support device according to claim 1, characterized in that the closing cap (7) comprises a bush (71) provided with an internal thread capable of being screwed onto a corresponding thread (67) on the side wall (61) of the recess (6).

4. Axial support device according to claim 1, in which the axis of rotation (10) of the roller (1) may be displaced, parallel to itself, inside the fixed frame (2), the latter being provided, opposite each contact ball bearing, with a wearing component (4), characterized in that it comprises a means (41, 47) for adjusting the position of the wearing component (4) on the frame, in accordance with the position of the axis of rotation (10).

5. Axial support device according to claim 4, characterized in that the means for adjusting the position of the wearing component comprises a part (41) retaining the wearing component (4), which part is mounted so as to slide, in the direction of displacement of the axis of rotation (10), in a groove (21) provided on the frame (2), and a removable member (43, 47) for fixing the retaining part (41) in an adjustable position, along the groove (21).
